# FASCICULE DE BREVET EUROPEEN

(11) **EP 1 082 264 B1**
(45) Date de publication et mention de la délivrance du brevet: **19.03.2003**
(21) Numéro de dépôt: 99920935.6
(22) Date de dépôt: 27.05.1999
(51) Int. Cl.: B67B 7/18

(54) **USTENSILE POUR DEBOUCHER DES RECIPIENTS A COUVERCLE VISSE**
ÖFFNER ZUM ÖFFNEN VON GEFÄSSEN MIT SCHRAUBVERSCHLUSS
UTENSIL FOR OPENING CONTAINERS WITH SCREWED LIDS

(30) Priorité: 28.05.1998 FR 9806763
(43) Date de publication de la demande: 14.03.2001
(73) Titulaire: SEBILEAU, Vincent, 78540 Vernouillet (FR)
(72) Inventeur: SEBILEAU, Vincent, 78540 Vernouillet (FR)
(86) Numéro de dépôt international: FR9901246
(87) Numéro de publication internationale: WO99061364

(56) Documents cités:
- US-A- 1 527 103
- US-A- 1 953 238
- US-A- 4 082 016
- US-A- 5 313 857
- US-A- 5 546 831

## Description

Les ustensiles actuels destinés à déboucher des récipients par dévissage du couvercle obligent l'opérateur à tenir fermement de la main non occuppée par l'ustensile le récipient pour l'empêcher de tourner parfois sans y parvenir lorsque le couple de serrage du couvercle est trop fort ou que le produit contenu a "collé" le couvercle.

Ces ustensiles ne servent qu'à avoir une meilleure prise et un effet de levier plus important sur le couvercle.

Une alternative possible est l'utilisation simultanée d'un ustensile de blocage pour le couvercle et d'un ustensile de blocage pour le récipient rendant l'opération fastidieuse et peu sure pour le contenu du récipient au moment brutal du déblocage.

L'invention concerne un ustensile pour déboucher des récipients à couvercle vissé particulièrement adapté au dévissage de couvercle "twist-off" de bocal en verre de semi-conserve alimentaire.

Cet ustensile simple et peu couteux présente l'avantage majeur de n'avoir qu'une seule action de vissage de la poignée de manoeuvre pour obtenir le dévissage du couvercle avec un faible effort à fournir .

Le retour automatique contre des butées d'indexage en position initiale du bras de liaison et de la poignée de manoeuvre, assuré par des ressorts adéquats rends cet ustensile utilisable par tout humain normalement constitué, ignorant même le sens de dévissage usuel d'un couvercle de récipient.

L'adjonction d'un système "à cliquet", éventuellement démultiplié et/ou débrayable, à la poignée de manoeuvre peut faciliter son utilisation.

Cet ustensile pour déboucher des récipients à couvercle vissé, est constitué essentiellement d'un système de coincement de couvercle par auto-coincement en rotation intégrant le système de rotation provoquant l'auto-coincement par entrainement au moyen d'une courroie serrée sous le couvercle sur le récipient.

Cet ustensile est constitué :
d'une plaque de coincement de couvercle à tenir d'une main sur le couvercle à dévisser comportant à sa surface inférieure deux parois de préférence orthogonales à la plaque, montées face à face, mais non parallèles adaptées à faire buter le couvercle par sa périphérie, l'adhérence d'une des parois étant adaptée à faire rouler sans glissement le bord du couvercle d'un récipient en rotation dévissante, le bord du couvercle étant soumis au patinage contre l'autre paroi jusqu'au coincement du couvercle,
et d'un ruban flexible réalisé en matière souple mais adhérente et peu extensible telle qu'une courroie en caoutchouc armé formant une boucle à monter autour du récipient de préférence à un niveau proche du couvercle du récipient à introduire sous la plaque de coincement de couvercle, cette boucle étant fermée au niveau de son montage sur un tambour d'enroulement de manière à s'y enrouler par pivotement de sa poignée de manoeuvre solidaire actionnée de l'autre main, pivotement, selon un axe de rotation de préférence orthogonal à la plaque, à l'extrémité libre d'un bras de liaison monté lui-même pivotant selon un axe colinéaire à l'axe du tambour, sur la plaque de coincement de couvercle de préférence à proximité de l'aplomb de la paroi de roulement de couvercle.

Dans des modes de réalisation particuliers :
- au moins une paroi de butée de couvercle est réglable en écartement par rapport à l'autre pour s'adapter aux différents diamètres de couvercles à dévisser.
- la plaque de coincement de couvercle comporte entre parois une échancrure permettant au tambour d'enroulement du ruban de venir entrainer des récipients de petits diamètres.
- la distance entre l'axe de pivotement du bras de liaison sur la plaque de coincement de couvercle et l'axe de pivotement du tambour est variable. par exemple par translation au moyen d'un trou oblong au niveau d'au moins un des deux axes.
- au moins une paroi située sous la plaque de coincement de couvercle présente une surface plane ou incurvée.
- la plaque de coincement de couvercle comporte un prolongement opposé à la zone de travail du bras de liaison formant poignée de maintien.
- un aimant est rapporté sous la plaque de coincement de couvercle entre les deux parois pour favoriser le maintien d'un couvercle métallique sensible à l'attraction magnétique contre la plaque de coincement après ouverture du récipient.
- Dans un mode de réalisation très particulier d'un dispositif selon l'invention dont l'entrainement du récipient ne nécessiterai qu'un faible pivotement du tambour d'enroulement, la poignée de manoeuvre du tambour d'enroulement de boucle de courroie pourrait être directement solidaire du tambour d'enroulement ou de la partie d'axe supérieure au tambour sous le bras de liaison, à l'opposé de la boucle de courroie.

On décrira maintenant plus en détail un dispositif selon l'invention qui fera mieux comprendre les caractéristiques essentielles et les avantages, étant entendu toutefois que ces formes de réalisation sont choisies à titre d'exemple et qu'elles ne sont nullement limitatives.

Leur description est illustrée par les dessins annexés dans lesquels :
Les figures 1 et 2 représentent schématiquement en "A" la vue de dessous et en "B" la vue de côté du dispositif selon l'invention dans deux étapes de son utilisation.
Les figures 1-A et 1-B montrent :
   une plaque de coincement de couvercle (1) approximativement carrée avec les deux parois de butée de couvercle orthogonales face à face non parallèles, la paroi de glissement (4) et la paroi de roulement (2) du couvercle, cette dernière étant pourvue d'une bande de frottement (3) rapportée, une courroie (5) en boucle fermée fixée sur le tambour d'enroulement (6) pourvu d'une poignée de manoeuvre (7) pivote par un axe (25) sur le bras de liaison (8) pivotant lui même sur la plaque de coincement de couvercle (1) par un axe (9).

L'ensemble des pièces peut être constitué de matière plastique ou métallique avec une adhérence adaptée pour la paroi de roulement (2) et la courroie (5) obtenue par des aspérités de surface adéquates et/ou par un matériau adhérent du type caoutchouc.

Le montage de la courroie (5) est réalisé par fixation radiale ou tangente au tambour d'enroulement (6) des extrémités d'une courroie ouverte montées cote à cote formant une boucle fermée ou par simple montage d'une courroie fermée fixée tangentiellement au tambour (6) ou incluse partiellement dans le tambour (6), ces moyens pouvant être réalisés par retenue mécanique telle qu'une agraphe ou vis de blocage, ou par insertion de la courroie (5) au moment du moulage du tambour d'enroulement (6) ou directement par moulage simultané de la courroie(5) et du tambour (6).

A la figure 1-B la main gauche (10) de l'opérateur tient la plaque (1) et va monter la courroie (5) autour du récipient (11) sous le couvercle (12), le récipient étant posé sur un plan de travail (13).

Les figures 2-A et 2-B montrent l'instant de dévissage de couvercle alors que l'opérateur a déjà introduit manuellement le couvercle (12) du récipient (11) entre les parois (2, 4) de butée de couvercle, sa main gauche (10) maintient la plaque (1) de coincement sur le couvercle (12), tandis que sa main droite (14) pivote la poignée de manoeuvre (7) enroulant la courroie (5) sur le tambour d'enroulement (6) la tendant et la comprimant fortement sur le récipient (11) (figure 2-A), entrainant le récipient (11) en rotation selon une trajectoire imposée par le bras de liaison (8).

Le couvercle (12) roule sur la paroi (2) et glisse sur la paroi (4) jusqu'au coincement, le couple d'entrainement en rotation du récipient augmentant jusqu'à devenir supérieur au couple de serrage du couvercle (12) sur le récipient (11) provoquant le dévissage du couvercle (12).

- A la figure 2-B est partiellement représenté un récipient du type bocal classique à couvercle (12) "twist off" qui présente un étranglement (15) sous le pas de vis (14) pour le couvercle (12) particulièrement adapté au bon positionnement de la courroie (5) du dispositif selon l'invention. Cette forme de réalisation plus proche de la réalité n'a pas été utilisée pour un problème de clarté de dessin en vue de dessous des figures 1-A et 2-A.

Dans ce cas de figure, le tambour (6) présente avantageusement un chanfrein (16) supérieur et/ou inférieur ou autre forme adaptée à ne pas compromettre la pression de la courroie (5) sur le récipient (11) par butée intempestive du tambour (6) contre le récipient (11).

La figure 3 représente en éclaté vue de dessous un dispositif selon l'invention "évolué" pourvu de perfectionnements permettant le dévissage avec un même appareil des petits et grands couvercles.

Ce dispositif a fait l'objet d'un prototype opérationnel fabriqué en matière plastique dont le plan est inclus dans l'enveloppe Soleau N°14171.
- La plaque (1) comporte une paroi de glissement (4) pivotante au niveau d'un axe (17) et une butée réglable en deux positions constituées d'un cylindre coulissant (18) dans un trou oblong (19) adéquat de la paroi de glissement (4), le cylindre coulissant (18) ayant deux positions possibles au niveau de la plaque de coincement (1) dans deux trous de butée (20) reliés entres eux par un couloir de passage (21), le réglage étant obtenu manuellement par coulissement de l'axe (18) d'un trou de butée (20) à l'autre modifiant la distance entre parois (2,4). Ce système peut être avantageusement assisté par un quelconque dispositif de verrouillage en position.
   D'autres systèmes simples de réglages d'écartement de(s) paroi(s) par translation ou rotation au moyens de levier(s) ou d'exentrique(s) ou autres moyens peuvent être appliqués au dispositif selon l'invention.
- La plaque (1) comporte deux trous pour goupilles "mécanindus" (22) de fixation d'une paroi (2) de roulement à surface plane ou à surface convexe (23) ou à surface concave (24) éventuellement pourvues d'un revêtement (3) à l'adhérence adaptée.
- La plaque (1) comporte l'axe de pivotement (9) du bras de liaison (8) monté au niveau d'un trou oblong (26) dans le bras de liaison (8) permettant aussi sa translation, le bras de liaison (8) comportant un trou (27) formant palier à l'axe de pivotement du tambour d'enroulement (6) par sa poignée de manoeuvre (7), la courroie (5) étant fixée sur le tambour d'enroulement (6).
- La plaque (1) comporte une poignée (30) de maintien ergonomique constituée d'un prolongement adéquat de la plaque (1) opposée à la "zone de travail" du bras de liaison (8), cette "zone de travail" correspondant à la surface décrite par le bras de liaison (8) lors de son pivotement.

La figure 4 représente en vue de dessous le même dispositif "évolué" réglé pour le dévissage d'un couvercle de grand diamètre, la paroi de glissement (4) étant dans la position de plus grand écartement entre parois (2, 4), cette paroi (4) de glissement pouvant comporter au moins une surface plane, convexe (23) ou concave (24), le tambour d'enroulement (6) est en butée au niveau d'un prolongement (28) adéquat de la plaque (1) en position d'attente d'introduction de couvercle.

Cette même position d'attente aurait pu être obtenue par simple butée du bras de liaison contre un élément lié à la plaque (1) dépassant de sa surface supérieure formant butée.

La figure 5 montre le dispositif de la figure 4 à l'instant de dévissage du couvercle (12) de grand diamètre, le tambour d'enroulement (6) comprimant la courroie (5) sur le récipient, le bras de liaison (8) ayant pivoté et effectué une petite translation sur son axe de pivotement (9) réduisant l'entraxe entre le tambour d'enroulement (6) et l'axe de pivotement (9), le tambour d'enroulement (6) pénétrant dans l'échancrure (29) aménagée dans la plaque (1) entre les parois (2, 4) à cet effet.

La figure 6 montre le même dispositif qu'à la figure précédente à l'instant de dévissage d'un couvercle de petit diamètre, la paroi de glissement (4) étant réglée dans la position de plus petit écartement entre parois (2, 4), le bras de liaison (8) ayant effectué une translation plus importante sur son axe de pivotement (9), le tambour d'enroulement (6) ayant enroulé une plus grande longueur de boucle de courroie (5) et pénétré plus profondément dans l'échancrure (29) de la plaque (1).

La figure 7 représente en perspective un dispositif selon l'invention dont la plaque (1) de coincement de couvercle en tôle d'acier emboutie regroupe :
- la paroi de frottement (2) formée par pliage perpendiculaire, et emboutissage au dos créant les aspérités de surface (non représenté),
- la poignée de maintien (33) roulée pour ergonomie et raideur,
- l'axe (17) de pivotement d'une paroi de glissement (4) constituée par la face d'un tube carré coulissant par un trou oblong (non représenté) au niveau de l'axe (17) et par le rivet de coulissement (51) solidaire du tube carré, au niveau de la découpe (20,21,20) idem figure 4. L'ensemble du tube carré coulisse pour pivoter, un ressort de compression non représenté monté dans le tube carré pris entre le rivet (51) et l'axe (17) assure le verrouillage du réglage choisi,
- l'axe (9) de pivotement du bras de liaison (8) autorisant la translation par un trou oblong (26), la position initiale du bras de liaison étant obtenue par le maintien du bras de liaison (8) contre une proéminence (34) de la plaque (1) formant butée par un ressort (35) de traction dont une spire d'extrémité est montée dans un trou (36) de la plaque (1) et l'autre dans un trou (37) du bras de liaison (8).

Les axes (17,9) peuvent être formés par apport d'éléments mécaniques (goujons, rivets, ...) ou avantageusement par des poinçonnages adéquats de la tôle de la plaque (1).

Le bras de liaison (8) constitué approximativement d'un rectangle de tôle emboutie aux poinçonnages (19,27,39) adéquats, comporte une butée (39) d'indexage en position initiale de la poignée de manoeuvre (7) par butée contre un élément quelconque de l'ensemble tournant poignée de manoeuvre (7)-axe (25)- tambour (6), dans le cas décrit, un pion d'arrêt (38) solidaire de l'axe (25) d'entrainement du tambour (6).

Le tambour (6) est pris en chape par un guide d'enroulement (40) de la courroie (5) constitué d'un rectangle de tôle pliée en forme de U couché dont l'extrémité supérieure (41) et inférieure (42) affleurent respectivement à la surface supérieure (43) et inférieure (44) du tambour (6), ce guide d'enroulement (40) pouvant faire office de palier à l'axe (25) est fixé sous l'extrémité libre (45) du bras de liaison (8) qui comporte une forme adaptée par pliage à supporter le guide d'enroulement (40).
La fixation entre l'extrêmité libre (45) et le guide (40) peut être réalisée par tout moyen autorisant même un déplacement relatif entre les deux pièces.

Selon un mode de réalisation préféré non représenté, le guide (40) et le bras de liaison (8) sont réalisé en une seule pièce en tôle emboutie aux découpes et pliages adéquats.

La figure 8 représente en vue de dessus un dispositif selon l'invention pourvu d'un bras de liaison (8) divisé en deux segments (47,48) articulés entres eux en genouillère selon un axe (49) colinéaire à l'axe de rotation (25) du tambour (6). Une proéminence sur au moins l'un des deux bras formant butée d'articulation (50) constitue la genouillère.
Les segments (47,48) sont avantageusement constitués approximativement de rectangles de tôle emboutie aux trous poinçonnés au niveau des axes (9,49,25) et dont la butée d'articulation (50) est constituée par un pliage.
Le montage d'un ressort (35) de traction entre le bras (48) supportant le tambour (6) et la plaque (1) assure la position initiale de ce bras de liaison (8) particulier qui présente l'avantage de faire varier l'entraxe (9,25) sans trou oblong.

La figure 9 représente schématiquement en vue de dessus plusieurs formes de réalisations possibles d'implantations de courroie (5) sur le tambour (6) et de formes de tambour d'enroulement (6) avec axe (25).

La figure 9A représente trois implantations possibles de courroie fermée ou ouverte montée bout à bout, tangente, radiale par le centre du tambour, et intermédiaire.

La figure 9B représente trois implantations possibles de courroie ouverte extrémités cote-à-cote, radiale, tangente, et intermédiaire.

La figure 9C représente deux implantations possibles de courroie (5) ouverte extrémités disjointes, diamétralement opposés sur le tambour (6),dans la même direction, et diamétralement opposé dans des directions inverses.

Les nombreuses combinaisons possibles de montage extrémités disjointes non diamétralement opposées ne sont pas représentées.

La figure 9D représente cinq formes possibles de tambour (6) :
- cylindrique à axe de rotation non central formant une came,
- ovoîde formant une came,
- ovoîde à axe central formant deux cames,
- triangulaire à sommets arrondis et axe central formant trois cames,
- carré à sommets arrondis et axe central formant quatre cames.

Les autres formes polygonales possibles formant plusieurs cames ne sont pas représentées.

Naturellement, l'invention n'est en rien limitée par les particularités qui ont été spécifiées dans ce qui précède ou par les détails des modes de réalisations particuliers choisis pour illustrer l'invention. Toutes sortes de variantes peuvent être apportées aux réalisations particulières qui ont été décrites à titre d'exemple et à leurs éléments constitutifs sans sortir pour autant du cadre de l'invention. Cette dernière englobe ainsi tous les moyens constituant des équivalents techniques des moyens décrits ainsi que leurs combinaisons.

### Résumé de la description du dispositif US 5313857

Le dispositif décrit permet d'ouvrir ou fermer des récipients à couvercles vissés (colonne 1 ligne 4 à ligne 8).

Le dispositif est constitué de trois ensembles élémentaires (Col.2 ligne 7 à ligne 15).
1) l'ensemble 20 de dévissage (ou vissage) constitué de mâchoires 36 38 coulissantes contraintes par des ressorts 56, tirées par des câbles 76, et pilotées par la poignée 70 pour serrer le couvercle à dévisser.
2) L'ensemble 22 qui assiste l'ouverture par percussion au moyen d'un système de cames 132 134 commandées par une poignée tournante 148 (FIG 4) (Col.4 ligne 47 à Col.5 ligne 12) pour aider à décoller le couvercle.
3) L'ensemble 24 bati de positionnement du récipient à poser entre les pieds 212 de sa partie basse (FIG 6) et comportant une courroie flexible 200 dont une extrémité 202 est fixée dans un logement adéquat de l'élément 204 206 lié au bati, et dont l'autre extrémité de la courroie 200 est montée sur un arbre vertical 108 (Col.4 ligne 15 à ligne 18) pivotant enroulant la courroie, permettant d'immobiliser fermement le récipient contre toute rotation (Col.4 ligne 13 et ligne 32)

### Résumé du fonctionnement du dispositif US 5313857

1- Dépliage du dispositif à poser sur ses pieds 212
2- Introduction du bas du récipient dans la boucle de la courroie en posant le récipient entre les pieds 212 du bati 24 support des tiges téléscopiques 190 188.
3- si nécessaire débrayage du cliquet 210 et déroulement manuel d'une longueur de courroie adaptée au diamétre du récipient (Col.4 ligne 26 à ligne 31).
4- serrage de la courroie 200 sur le récipient, par enroulement de la courroie sur l'arbre vertical 108 au moyen de la poignée à cliquet 210, pour immobiliser le récipient en rotation.
5- mise en place de l'ensemble de dévissage 20 sur le couvercle à dévisser.
6- serrage des machoires 36 38 sur le couvercle à dévisser au moyen des poignées 70 118,
7- rotation antihoraire de l'ensemble de dévissage 20 pour dévisser le couvercle
8- si nécessaire rotation de la poignée 148 du dispositif de percussion pour aider au dévissage du couvercle,

### comparatif résumé du dispositif US 5 313 857 A avec le présent dispositif en description et fonctionnement

- L'ensemble 20 de dévissage très complexe n'a aucun point commun avec le présent dispositif.
- L'ensemble 22 de percussion n'existe pas dans le présent dispositif.
- L'ensemble 24 a comme seule ressemblance immédiatement apparente l'utilisation d'un courroie.

### La courroie du dispositif US 5 313 857 A :

(Col.4 ligne 15 à ligne 25) C'est une courroie flexible :
- dont une extrémité est montée fixe au niveau d'une pièce liée au bati,
- d'une longueur suffisante pour former une boucle autour de récipients de différents diamétres,
- dont l'autre extrémité est montée sur un arbre vertical pouvant l'enrouler pour diminuer la longueur de boucle et obtenir, par sa mise en tension maintenue par le cliquet du dispositif d'enroulement de courroie, l'immobilisation en rotation par serrage du récipient depuis le point fixe.

Le point fixe de la courroie est le point constant de tangence du récipient immobilisé dans le dispositif quelque soit son diamètre. Il est nécessaire à l'immobilisation du récipient.

Quoiqu'il en soit, l'action de serrage du récipient n'a aucune incidence sur le dévissage du couvercle.

cette courroie montée avec une extrémité fixe (statique) est une simple courroie d'immobilisation du récipient par serrage du récipient qui s'apparente à une simple sangle d'arrimage à cliquet montée à poste fixe.

### La courroie du présent dispositif :

C'est une courroie montée en boucle fermée fixée sur un tambour d'enroulement (P4 L11 et L12), donc sans point statique.(Page 5 L10 à L14) c'est une courroie d'entrainement dynamique du récipient par serrage sur le récipient. « entrainant le récipient en rotation selon une trajectoire » (P5 ligne 13 )

Une seule action de serrage de la courroie entraine la rotation du récipient qui crée le blocage du couvercle dans le dipositif de coincement de couvercle et le dévissage du couvercle.

### En conclusion :

- l'unique ressemblance entre le dispositif US 5 313 857 A et le présent dispositif est l'utilisation d'une courroie serrée sur le récipient, simple ressemblance d'aspect puisque Les courroies sont montées de façon différente pour une application différente.
- le montage spécifique et l'application particulière de la courroie de l'état de la technique US 5 313 857 A ne divulgue aucune caractéristique du dispositif décrit dans le présent document.
- aucune des 8 actions décrites pour le fonctionnement du dispositif US 5 313 857 A n'existe pour le fonctionnement du présent dispositif.

Le document US 5 313 857 A n'antériorise pas le présent document.

## Revendications

1. Dispositif pour déboucher des récipients (11) à couvercle (12) vissé, **caractérisé en ce qu'**il est constitué essentiellement d'un dispositif de coincement de couvercle (12) par auto-coincement en rotation entre deux parois (2,4) montées face à face, mais non parallèles adaptées à faire buter le couvercle (12) par sa périphérie, l'adhérence d'une des parois (2) étant adaptée à faire rouler sans glissement le bord (31) du couvercle (12) d'un récipient (11) en rotation dévissante, le bord (31) du couvercle (12) étant soumis au patinage contre l'autre paroi (4) jusqu'au coincement du couvercle (12), le dit dispositif de coincement intégrant le système de rotation provoquant l'auto-coincement par entrainement au moyen d'une courroie (5) serrée sur le récipient (11) sous le couvercle (12), de préférence au niveau de l'étranglement (15) sous le pas de vis (14).

2. Dispositif selon la revendication 1, **caractérisé en ce qu'**il est constitué :
d'une plaque (1) de coincement de couvercle à tenir d'une main sur le couvercle (12) à dévisser comportant à sa surface inférieure (30) deux parois (2,4) de préférence orthogonales à la plaque (1),
et d'un ruban flexible réalisé en matière souple mais adhérente et peu extensible telle qu'une courroie (5) en caoutchouc armé formant une boucle à monter autour du récipient (11), cette boucle étant fermée au niveau de son montage sur un tambour (6) d'enroulement de manière à s'y enrouler par pivotement de sa poignée (7) de manoeuvre solidaire actionnée de l'autre main, pivotement, selon un axe de rotation (25) de préférence orthogonal à la plaque, à l'extrémité libre (45) d'un bras de liaison (8) monté lui-même pivotant selon un axe (9) colinéaire à l'axe (25) du tambour (6), sur la plaque (1) de coincement de couvercle de préférence à proximité de l'aplomb de la paroi (2) de roulement.

3. Dispositif selon la revendication précédente **caractérisé en ce qu'**au moins une paroi (2,4) de butée de couvercle est réglable en écartement par rapport à l'autre pour s'adapter aux différents diamètres de couvercles (12) à dévisser.

4. Dispositif selon l'une quelconque des revendications précédentes **caractérisé en ce que** la plaque (1) de coincement de couvercle comporte entre parois (2,4) une échancrure (29) permettant au tambour (6) d'enroulement de la courroie (5) de venir entrainer des récipients (11) de petits diamètres.

5. Dispositif selon l'une quelconque des revendications précédentes **caractérisé en ce qu'**un trou oblong (19) aménagé dans le bras de liaison (8) au niveau d'au moins un des deux axes (9,25).permet par translation la variation de la distance entre l'axe de pivotement (9) du bras de liaison (8) sur la plaque (1) de coincement de couvercle et l'axe de pivotement (25) du tambour (6).

6. Dispositif selon les revendications 1 à 4 **caractérisé en ce que** le bras de liaison (8) est divisé en au moins deux segments (47,48) articulés entre eux en genouillère dans le plan de la plaque (1) de coincement de couvercle.

7. Dispositif selon l'une quelconque des revendications précédentes **caractérisé en ce que** la plaque (1) de coincement de couvercle comporte un prolongement, opposé à la zone de travail du bras de liaison (8), formant poignée (33) de maintien.

8. Dispositif selon l'une quelconque des revendications précédentes **caractérisé en ce qu'**il comporte un guide d'enroulement (40) de la courroie sur le tambour (6) présentant un profil approximativement en forme de U couché dont l'extrémité supérieure (41) et inférieure (42) affleurent respectivement à la surface supérieure (43) et inférieure (44) du tambour (6), ce guide d'enroulement (40) étant monté de préférence sous l'extrémité libre (45) du bras de liaison (8).

9. Dispositif selon l'une quelconque des revendications précédentes **caractérisé en ce qu'**il comporte une butée (39) d'indexage de la position initiale de la poignée (7) de manoeuvre, solidaire de la plaque (1) de coincement de couvercle ou du bras de liaison (8).

10. Dispositif selon l'une quelconque des revendications précédentes **caractérisé en ce que** le bras de liaison (8) comporte au moins un élément de rappel en position initiale tel qu'un ressort (35) de traction monté par une spire d'extrémité à la plaque (1) de coincement de couvercle, et par l'autre au bras de liaison (8).

## Patentansprüche

1. Vorrichtung um Behälter (11) mit Schraubdeckel (12) zu öffnen, die sich darin charakterisiert, dass sie im wesentlichen besteht aus einer Vorrichtung zur Klemmung des Deckels (12) durch Selbstklemmung in der Rotation zwischen zwei Wänden (2, 4), die gegenübergestellt montiert sind, aber nicht parallel, dazu angepasst den Deckel (12) über seine Peripherie anschlagen zu lassen, bei dem das Anhaften von einer der Wände (2) dazu angepasst ist den Rand (31) des Deckels (12) eines Behälter (11) ohne Rutschen in aufschraubender Rotation rollen zu lassen, in dem der Rand (31) des Deckels (12) dem Gleiten gegen die andere Wand (4) ausgesetzt ist bis zur Klemmung des Deckels (12), genannte Klemmvorrichtung das Rotationssystem integrierend, das die Selbstklemmung durch Antrieb mittels eines Riemens (5) verursacht, der auf dem Behälter (11) unter dem Deckel (12) festgezogen wird, bevorzugsweise auf der Höhe der Verengung (15) unter dem Schraubengewinde (14).

2. Vorrichtung gemäss Anforderung 1, die sich darin charakterisiert, dass sie besteht aus :
- einer Deckelklemmplatte( 1), die mit einer Hand auf dem aufzuschraubenden Deckel (12) zu halten ist, die auf ihrer unteren Oberfläche (30) zwei vorzugsweise der Platte (1) orthogonale Wände (2,4) aufweist,
- und aus einem biegsamen Band aus geschmeidigem aber anhaftendem und wenig dehnbaren Material wie ein armierter Gummiriemen (5), der eine Schleife bildet, die um den Behälter (11) zu montieren ist, diese Schleife geschlossen auf Höhe ihrer Montage auf einer Wickeltrommel (6) um sich dort durch Rotation seines verbundenen Bedienungsgriffs (7), der von der anderen Hand betätigt wird, Rotation, gemäss einer vorzugsweise der Platte orthogonalen Rotationsachse, am freien Ende (45) eines Verbindungsarms (8), der selbst montiert ist auf der Deckelklemmplatte (1) drehbar gemäss einer kolinearen Achse (9) zur Achse (25) der Trommel (6) vorzugsweise nahe der Senkrechte der Rollwand (2).

3. Vorrichtung gemäss voriger Anforderung, die sich darin charakterisiert, dass mindestens eine Deckelanschlagswand (2,4) einstellbar ist im Abstand gegenüber der anderen um sich an verschiedene Durchmesser aufzuschraubender Deckel (12) anzupassen.

4. Vorrichtung gemäss irgendeiner der vorigen Anforderungen, die sich darin charakterisiert, dass die Deckelklemmplatte (1) zwischen Wänden (2, 4) eine Aussparung (29) aufweist, die der Wickeltrommel (6) des Riemens (5) erlaubt, Behälter (11) mit kleinem Durchmesser antreiben kommen zu können.

5. Vorrichtung gemäss irgendeiner der vorigen Anforderungen, die sich darin charakterisiert, dass ein längliches Loch (19) in dem Verbindungsarm (8) auf der Höhe von mindestens einer der beiden Achsen (9, 25) angebracht ist, welches erlaubt durch Verschiebung den Abstand zwischen der Rotationsachse (9) des Verbindungsarms (8) der Deckelklemmplatte (1) und der Achse (25) der Trommel (6) zu verändern.

6. Vorrichtung gemäss den Anforderungen 1 bis 4, die sich darin charakterisiert, dass der Verbindungsarm (8) in mindestens zwei Segmente geteilt ist, untereinander als Kniegelenk beweglich auf dem Plan der Deckelklemmplatte (1).

7. Vorrichtung gemäss irgendeiner der vorigen Anforderungen, die sich darin charakterisiert, dass die Deckelklemmplatte (1) eine Verlängerung aufweist, der Arbeitszone des Verbindungsarms (8) gegenübergestellt, die einen Festhaltegriff bildet (33).

8. Vorrichtung gemäss irgendeiner der vorigen Anforderungen, die sich darin charakterisiert, dass sie eine Aufwickelführung (40) des Riemens (5) auf der Trommel (6) aufweist, die ungefähr ein U-förmiges liegendes Profil besitzt, dessen oberes (41) und unteres Ende (42) jeweils angrenzen an die obere (43) und untere Oberfläche (44) der Trommel (6), diese Aufwickelführung (40) vorzugsweise montiert unter dem freien Ende (45) des Verbindungsarms (8)).

9. Vorrichtung gemäss irgendeiner der vorigen Anforderungen, die sich darin charakterisiert, dass sie einen Anschlag (39) für die Indexierung in die Ursprungslage des Bedienungsgriffs (7), der verbunden ist mit der Deckelklemmplatte (1) oder dem Verbindungsarm (8).

10. Vorrichtung gemäss irgendeiner der vorigen Anforderungen, die sich darin charakterisiert, dass der Verbindungsarm (8) mindestens ein Bestandteil aufweist für den Rückzug in die Ursprungslage wie eine Zugfeder, an einer Endwindung an die Deckelklemmplatte (1) befestigt, und an der anderen an den Verbindungsarm (8).

## Claims

1. An apparatus for opening containers (11) with screw-off lids (12), **characterized by** consisting essentially of a device to clamp the lid (12) by self-clamping by rotation between two walls (2, 4) mounted to face each other, but not parallel, so that the lid (12) is blocked by one wall (2), the adherent surface of which obliges the edge (31) of the lid (12) of the container (11) to roll without sliding in the direction necessary to unscrew, the lid (12) sliding along the other wall (4) until the lid (12) is wedged between the walls, said self-clamping arrangement including a rotation mechanism causisng the self-wedging that is driven by a belt (5) tightened around the container (11) below the lid (12), preferably at the level of the necking (15) under the screw threads (14).

2. An apparatus in conformity with claim 1 **characterized by** its consisting of :
a lid-wedging plate (1) held by one hand on the lid (12) to be unscrewed, having on the plate's under surface (30) two walls (2,4), preferably at right angles to the plate (1),
and in addition by having a flexible ribbon made of supple but adherent material that cannot be stretched much such as a belt (5) of reinforced rubber in the shape of a loop to encircle the container (11), said loop, which is closed where it is mounted on a winding drum (6), winds around the drum when the drum is pivoted by its firmly-attached handle (7) moved by the other hand, said drum pivoting on an axle (25) that is prefereably at a right angle to the plate, at the free end (45) of a connecting arm (8) which also pivots on an axle (9) parallel to the axle (25) of the drum (6), on the lid-wedging plate (1), preferably close to the perpendicular surface of the adherent wall (2).

3. A device according to the preceding claim **characterized by** having at least one of the lid-blocking walls (2,4) adjustable to vary the spread between the walls to fit various diameters of twist-off lids (12).

4. A device according to any of the preceding claims further **characterized by** a channelling (29) in the lid-wedging plate (1) between the walls (2,4) to allow the belt-winding drum (6) to move closer to small-diameter containers (11) in order to rotate them.

5. A device according to any of the preceding claims further **characterized by** an oblong slot (19) in the connecting arm (8) at the level of at least one of the two axles (9, 25) to let the connecting arm travel to vary the distance between the axle (9) of the connecting arm (8) on the lid-wedging plate (1) and the axle (25) of the drum (6).

6. A device according to claims 1 to 4 further **characterized by** a connecting arm (8) that is divided into at least two segments (47, 48) jointed to form an elbow in the plane of the lid-wedging plate (1).

7. A device according to any of the preceding claims further **characterized by** a lid-wedging plate (1) with an extension opposite the working zone of the connecting arm (8) to make a handle (33) to hold the device.

8. A device according to any of the preceding claims further **characterized by** a belt-winding guide (40) on the drum (6) shaped like a U lying on its side with the upper side (41) and lower side (42) barely touching the upper surface (43) and lower surface (44) of the drum (6), said belt-winding drive being mounted preferably under the free end (45) of the connecting arm (8).

9. A device according to any of the preceding claims further **characterized by** a stop (39) to halt the operating handle (7) at its starting position, said stop being integral with the lid-wedging plate (1) or the connecting arm (8).

10. A device like any of those described in the preceding claims **characterized by** a connecting arm (8) with at least one element to restore the starting position, such as a traction spring (35) with one end coil attached to the lid-wedging plate (1) and the other end coil attached to the connecting arm (8).
